# EUROPÄISCHE PATENTSCHRIFT

(11) **EP 1 219 892 B1**
(45) Veröffentlichungstag und Bekanntmachung des Hinweises auf die Patenterteilung: **02.08.2006**
(21) Anmeldenummer: 01128682.0
(22) Anmeldetag: 01.12.2001
(51) Int. Cl.: F22B 1/18

(54) **Abhitzekessel zum Kühlen von heissem Systhesegas**
Heat recovery boiler for cooling hot synthesis gas
Chaudière de récupération pour le refroidissement d'un gaz de synthèse chaud

(30) Priorität: 14.12.2000 DE 10062320
(43) Veröffentlichungstag der Anmeldung: 03.07.2002
(73) Patentinhaber: Borsig GmbH, 13507 Berlin (DE)
(72) Erfinder: Brücher, Peter, 16515 Oranienburg (DE)
(74) Vertreter: Radünz, Ingo

(56) Entgegenhaltungen:
- DE-B- 1 124 512
- GB-A- 1 140 222
- US-A- 3 867 907
- US-A- 3 915 224
- US-A- 4 488 513
- US-A- 4 589 473

## Beschreibung

Die Erfindung betrifft einen Abhitzekessel zum Kühlen von heißem Synthesegas mit den Merkmalen des Oberbegriffes des Anspruches 1.

Heiße Synthesegase wie sie z. B. in Öl- oder Rückstandsvergasungsanlagen erzeugt werden, werden in einem dem Vergasungsreaktor nachgeschalteten Synthesegas-Abhitzekessel abgekühlt. Die in dem Synthesegas enthaltene Wärmeenergie wird rückgewonnen, wobei Hochdruck-Sattdampf erzeugt wird. Zur weiteren sinnvollen Nutzung ist dieser Sattdampf in der Regel zu überhitzen.

Synthesegas-Abhitzekessel zur Hochdruck-Sattdampferzeugung bestehen zum Beispiel aus spiralförmig geformten Rohrschlangen oder einem Bündel aus geraden oder U-förmig gebogenen Rohren, die die Wärmeaustauschfläche bilden. Das heiße Synthesegas durchströmt diese Rohrschlangen oder Rohrbündel und gibt seine Wärme an das die Rohrschlange oder das Rohrbündel innerhalb eines Druckmantels umgebende und unter Siededruck stehende Wasser ab.

Der Sattdampf wird in einem separaten, dem Abhitzekessel nachgeschalteten Überhitzer überhitzt. Es sind auch in Synthesegas-Abhitzekessel integrierte Dampfüberhitzer bekannt, die aus spiralförmig geformten Rohrschlangen bestehen, die den Abhitzekessel-Rohrschlangen nachgeschaltet sind und bei denen das Synthesegas in gleicher Weise wie bei dem Abhitzekessel die Rohrschlange durchströmt. Die Überhitzer-Rohrschlangen weisen in der Regel einen kleineren Rohrdurchmesser als die Abhitzekessel-Rohrschlangen auf. Der Sattdampf wird um die Überhitzerrohrschlange geführt und dabei überhitzt. Diese Bauart weist die folgenden gravierenden Nachteile auf: Sie ist spezifisch teuer und aufwendig; sie ist nur mit erheblichem Aufwand zu inspizieren und zu reparieren. Das die Überhitzerrohrschlange durchströmende $ynthesegas kann Ablagerungen innerhalb des Rohrschlangenrohres hervorrufen, die zu Verstopfung und damit Unwirksamkeitwerden des Überhitzers führen. Aufgrund des relativ kleinen Rohrdurchmessers sind diese Verstopfungen kaum oder nur mit großem Aufwand zu beheben.

Des Weiteren sind in Synthesegas-Abhitzekessel integrierte Rohrschlangen-Dampfüberhitzer bekannt (Chem.-Ing.-Techn. 56 (1984 Nr. 5, S. 356 - 360), bei denen das Synthesegas um die Rohrschlangenrohre und der zu überhitzende Sattdampf durch die Rohrschlangenrohre geführt wird. Auch für diesen integrierten Dampfüberhitzer gilt, dass er spezifisch teuer und aufwendig ist und nur mit erheblichem Aufwand zu inspizieren und zu reparieren ist. Darüber hinaus werden zumindest bei der Vergasung flüssiger Einsatzstoffe die Strömungskanäle zwischen der Rohrschlange durch Ablagerungen aus dem Synthesegas verstopft. Diese Ablagerungen können nicht entfernt werden und machen den Überhitzer nach einer gewissen Zeit unwirksam

Gattungsgemäße Abhitzekessel oder Dampferzeuger sind aus den Dokumenten US-A-3 867 907, US-A-4 589 473, US-A-4 488 513 und US-A-3 915 224 bekannt. Sie bestehen aus einem Druckgefäß, das bis zu einem vorgegebenen Flüssigkeitsspiegel mit siedendem Wasser gefüllt ist und das im unteren Teil einen Wasserraum und im oberen Teil einen Dampfraum aufweist. Innerhalb des Druckgefäßes sind von Heißgas durchströmte Wärmetauscherrohre angeordnet, deren im Wasserraum liegende Rohrabschnitte als Verdampfer und deren im Dampfraum liegende Rohrabschnitte als Überhitzer wirken. Die Wärmetauscherrohre können als gerade, senkrecht ausgerichtete Rohre ausgebildet sein, deren Enden in jeweils einen Rohrboden eingesetzt sind. Dabei können die Wärmetauscherrohre auf ihrer gesamten Länge (US-A-4 589 473), oder es können nur die im Dampfraum liegenden Rohrabschnitte der Wärmetauscherrohre (US-A-3 867 907) von jeweils einem Führungsrohr umgeben sein. Der Ringspalt zwischen den Wärmetauscherrohren und den Führungsrohren ist von Sattdampf durchströmt, der aus dem Dampfraum austritt. Anstelle von geraden Rohren können auch spiral- oder serpentinenförmig gebogene Rohre eingesetzt werden (US-A-4 488 513, US-A-3 915 224). Oberhalb des Flüssigkeitsspiegels können Tropfenabscheider angeordnet sein (US-A-4 488 513).

Der Erfindung liegt die Aufgabe zugrunde, den Überhitzer so in den Abhitzekessel zu integrieren, dass eine einfache und kostengünstige Bauweise entsteht, bei der der Überhitzer relativ einfach zu inspizieren, zu reinigen und zu reparieren ist.

Die Aufgabe wird bei einem gattungsgemäßen Abhitzekessel erfindungsgemäß durch die kennzeichnenden Merkmale des Anspruches 1 gelöst. Vorteilhafte Ausgestaltungen der Erfindung sind Gegenstand der Unteransprüche.

Die Erfindung und deren Vorteile seien nachfolgend an einem in der Zeichnung dargestellten Ausführungsbeispiel erläutert. Die Zeichnung zeigt schematisch den Längschnitt durch den oberen Teil eines Abhitzekessels zum Kühlen von Synthesegas.

Der Abhitzekessel zum Kühlen von Synthesegas ist ein Wärmetauscher stehender Bauart. Es besteht aus einem Druckmantel 1, der einen Wasserraum 2 und einen darüber angeordneten Dampfraum 3 umschließt. Der Wasserraum 2 ist bis zu einem Flüssigkeitsspiegel 4 mit unter hohem Siededruck stehendem Wasser gefüllt. Zur Zuführung des als Wärmeaustauschmedium dienenden Wassers ist in dem unteren, nicht gezeigten Teil des Druckmantels 1 ein Zuführungsstutzen angebracht.

In dem Wasserraum 2 sind Wärmetauscherrohre 5 angeordnet, die von dem zu kühlenden Synthesegas durchströmt sind. Die Wärmetauscherrohre 5 sind als spiralförmig gebogene Rohrschlangen ausgebildet, die ein- oder mehrgängig sein können. Im Wärmetausch mit dem heißen Synthesegas verdampft das die Wärmetauscherrohre 5 umgebende Wasser teilweise und tritt als Sattdampf am Flüssigkeitsspiegel 4 in den Dampfraum 3 ein. Oberhalb des Flüssigkeitsspiegels 4 befindet sich in dem Dampfraum 3 ein Tropfenabscheider 6 zur Trocknung des Sattdampfes.

Den als Verdampfer dienenden Wärmetauscherrohren 5 ist ein Überhitzer nachgeschaltet, der das Synthesegas weiter abkühlt und dabei den getrockneten Sattdampf überhitzt. Der Überhitzer ist zumindest teilweise innerhalb des Druckmantels 1 angeordnet und damit in den Abhitzekessel integriert. Der Überhitzer enthält ein vertikal ausgerichtetes Bündel aus geraden, in mehreren Reihen nebeneinander angeordneten Rohren 7, die in einen unteren Rohrboden 8 und einen oberen Rohrboden 9 dicht eingesetzt sind. Der untere Rohrboden 8 stellt den oberen Teil einer haubenförmige Gaseintrittskammer 10 dar, in die die Wärmetauscherrohre 5 einmünden.

Das Bündel der Rohre 7 des Überhitzers ist von einem Leitmantel 11 umschlossen, der bis nahe an den unteren Rohrboden 8 reicht. Dabei wird ein zwischen der Unterkante des Leitmantels 11 und dem unteren Rohrboden 8 ein Durchgang gebildet. Der Überhitzer ragt aus dem Druckmantel 1 heraus. An der Austrittsstelle des Überhitzers ist der Leitmantel 11 mit dem Druckmantel 1 dicht verbunden. Außerhalb des Druckmantels 1 ist an den Leitmantel 11 ein Austrittsstutzen 12 angeschlossen.

Oberhalb des oberen Rohrbodens 9 befindet sich eine haubenförmige Gasaustrittskammer 13. Die Gasaustrittskammer 13 und der Leitmantel 11 sind jeweils mit einem Ringflansch 14, 15 versehen. Zwischen diese beiden Ringflansche 14, 15 ist der oberen Rohrboden 9 eingespannt.

Innerhalb des Leitmantels 11 sind versetzt zueinander und quer zu den Rohren 7 Umlenkbleche 16 angeordnet, die als Schikanen für das die Rohre 7 umströmende Medium dienen.

Der Überhitzer ist so innerhalb des Druckmantels 1 angeordnet, dass die Gaseintrittskammer 10 mit dem unteren Rohrboden 8 sich in dem Wasserraum 2 unterhalb des Flüssigkeitsspiegels 4 befindet. Die Gaseintrittskammer 10 ist damit von der Wasserseite gut gekühlt, wodurch Materialüberhitzungen vermieden werden.

Zwischen der Reihen der Rohre 7 sind durch den unteren Rohrboden 8 Querbohrungen 17 hindurchgeführt, die zum Wasserraum 2 hin an beiden Enden offen sind. Die Querbohrungen 17 sind damit mit Wasser gefüllt, welches den unteren Rohrboden 8 kühlt.

Ein Kragen 18 ist mit dem äußeren Rand des unteren Rohrbodens 8 dicht verbunden. Dieser Kragen 18 umgibt den unteren Teil des Leitmantels 11 unter Bildung eines Ringraumes 19. Die Oberkante des Kragens 18 reicht nach oben über den Flüssigkeitsspiegel 4 hinaus in den Dampfraum 3. Zwischen dem Kragen 18 und dem Druckmantel 1 erstreckt sich der Tropfenabscheider 6 quer durch den Dampfraum 3.

Der beschriebene Abhitzekessel arbeitet auf folgende Weise. Das zu kühlende, heiße Synthesegas, zum Beispiel aus einem Vergasungsreaktor wird den Rohrschlangen der Wärmetauscherrohre 5 zugeführt, durchströmt diese Wärmetauscherrohre 5 und tritt in die Gaseintrittskammer 10 ein. Die Gaseintrittskammer 10 verteilt das Synthesegas auf die Rohre 7 des Überhitzers. Nach dem Durchströmen der Rohre 7 des Überhitzers gelangt das Synthesegas in die Gasaustrittskammer 10, von wo aus es abgeführt wird.

In den Druckmantel 1 des Abhitzekessels wird so viel unter hohen Druck stehendes Wasser eingespeist, dass der Flüssigkeitsspiegel 4 auf einer vorgegebenen Höhe eingehalten wird. Das in dem Wasserraum 2 vorhandene, die Wärmetauscherrohre 5 umgebende Wasser verdampft im Wärmetausch mit dem heißen Synthesegas teilweise und tritt als Sattdampf am Flüssigkeitsspiegel 4 in den Dampfraum 3 aus. Beim Durchtritt durch den Tropfenabscheider 6 wird der nasse Sattdampf getrocknet. Von hier strömt der getrockene Sattdampf in den Ringraum 19 zwischen dem Kragen 18 und dem Leitmantel 11 nach unten und tritt durch den Durchgang zwischen der Unterkante des Leitmantels 11 und dem unteren Rohrboden 8 in den von dem Leitmantel 11 umschlossenen Innenraum ein. An dieser Stelle beginnt die Überhitzung des Sattdampfes, indem der getrocknete Sattdampf unter häufiger Umlenkung an den Umlenkblechen 16 an den Rohren 7 des Überhitzers entlang zum Austrittsstutzen 12 geführt wird und dabei die Wärmeenergie des durch die Rohre 7 strömenden Synthesegases aufnimmt. Der überhitzte Dampf wird durch den Austrittsstutzen 12 abgeführt.

Der mit dem äußeren Rand des unteren Rohrbodens 8 dicht verbundene Kragen 18 verhindert eine Flutung des Überhitzers mit siedendem Wasser.

Der Umstand, dass das gesamte Unterteil des Überhitzers, bestehend aus Kragen 18, unterem Rohrboden 8 und Gaseintrittskammer 10 sowie die Wärmetauscherrohren 5 in das siedende Wasser im Wasserraum 2 eintauchen, bewirkt eine sehr effektive und sichere Kühlung dieser durch das heiße Synthesegas berührten Teile.

Die Bauart des beschriebenen Abhitzekessels mit integriertem Überhiter ist konzeptionell einfach aufgebaut und kostengünstig herzustellen. Das gesamte Überhitzer-Rohrbündel ist als Ganzes aus dem Abhitzekessel ausbaubar, leicht zu inspizieren, zu reinigen und zu reparieren. Die Innenseite der geraden Rohre 7 des Überhitzers ist mechanisch leicht von Ablagerungen zu reinigen. Der Überhitzer kann dazu in dem Synthesegas-Abhitzekessel eingebaut bleiben. Lediglich die Gasaustrittskammer 13 ist zu entfernen, wodurch die Überhitzerrohre 7 von oben zugänglich werden.

## Patentansprüche

1. Abhitzekessel zum Kühlen von heißem Synthesegas im Wärmetausch mit unter Siededruck stehendem Wasser, bestehend aus einem äußeren Druckmantel (1), der einen bis zu einem vorgegebenen Flüssigkeitsspiegel (4) mit dem siedendem Wasser gefüllten Wasserraum (2) und darüber einen Dampfraum (3) aufweist, aus Wärmetauscherrohren (5), die in dem Wasserraum (2) angeordnet und von dem zu kühlenden Synthesegas durchströmt sind, und aus einem Überhitzer mit geraden Rohren (7) zum Überhitzen des aus dem siedenden Wasser entstehenden Sattdampfes, wobei der Überhitzer den Wärmetauscherrohren (5) nachgeschaltet und innerhalb des Druckmantels (1) und zumindest teilweise in dem Dampfraum (3) oberhalb des Flüssigkeitsspiegels (4) angeordnet ist, wobei die Rohre (7) des Überhitzers von dem heißen Synthesegas durchströmt und von dem aus dem Wasserraum (2) austretenden Dampf umströmt sind, **dadurch gekennzeichnet, dass** die Rohre (7) des Überhitzers in einem unteren Rohrboden (8) und einem oberen Rohrboden (9) dicht eingesetzt und von einem Leitmantel (11) umgeben sind, dass der untere Rohrboden (8) eine Gaseintrittskammer (10) nach oben begrenzt, in die die Wärmeaustauschrohre (5) einmünden, und dass sich der untere Rohrboden (8) mit der Gaseintrittskammer (10) in dem Wasserraum (2) unterhalb des Flüssigkeitsspiegels (4) befindet.

2. Abhitzekessel nach Anspruch 1, **dadurch gekennzeichnet, dass** der obere Teil des Überhitzers aus dem Druckmantel (1) herausragt und dass der Leitmantel (11) an der Durchtrittsstelle des Überhitzers mit dem Druckmantel (1) dicht verbunden ist.

3. Abhitzekessel nach Anspruch 1 oder 2, **dadurch gekennzeichnet, dass** der Leitmantel (11) bis nahe an den unteren Rohrboden (8) reicht, dass der untere Rohrboden (8) mit einem Kragen (18) verbunden ist, der den Leitmantel (11) auf einer Teillänge des Überhitzers unter Bildung eines Ringraumes (19) mit radialem Abstand umgibt und dass der Kragen (18) bis in den Dampfraum (3) hineinragt.

4. Abhitzekessel nach Ansprüch 3, **dadurch gekennzeichnet, dass** ein Tropfenabscheider (6) sich zwischen dem Kragen (18) und in dem Druckmantel (1) quer durch den Dampfraum (3) erstreckt.

5. Abhitzekessel nach einem der Ansprüche 1 bis 4, **dadurch gekennzeichnet, dass** der untere Rohrboden (8) zwischen den Reihen der Rohre (7) von durchgehenden Querbohrungen (17) durchdrungen ist, die zu dem Wasserraum (2) hin offen sind.

## Claims

1. Waste heat boiler for cooling hot synthesis gas and heat exchange with water under boiling pressure, consisting of an outer pressure jacket (1) which has a water chamber (2) filled up to a predetermined liquid level (4) with the boiling water and a steam chamber (3) above the water chamber, of heat exchange tubes (5) which are arranged in the water chamber (2) and flowed through by the synthesis gas to be cooled, and of a superheater with straight tubes (7) for superheating the saturated steam arising from the boiling water, wherein the superheater is connected downstream of the heat exchange tubes (5) and arranged within the pressure jacket (1) and at least partly in the steam chamber (3) above the liquid level (4), wherein the tubes (7) of the superheater are flowed through by the hot synthesis gas and flowed around by the steam exiting from the water chamber (2), **characterised in that** the tubes (7) of the superheater are tightly inserted into a lower tube base (8) and an upper tube base (9) and surrounded by a guide casing (11), that the lower tube base (8) upwardly bounds a gas entry chamber (10) into which the heat exchange tubes (5) open and that the lower tube base (8) together with the gas entry chamber (10) are disposed in the water chamber (2) below the liquid level (4).

2. Waste heat boiler according to claim 1, **characterised in that** the upper part of the superheater projects out of the pressure jacket (1) and that the guide casing (11) is tightly connected with the pressure jacket (1) at the passage point of the superheater.

3. Waste heat boiler according to claim 1 of 2, **characterised in that** the guide casing (11) extends to the vicinity of the lower tube base (8), that the lower tube base (8) is connected with a collar (18) which surrounds the guide casing (11) at a radial spacing on a part length of the superheater with formation of an annular chamber (19) and that the collar (18) projects into the steam chamber (3).

4. Waste heat boiler according to claim 3, **characterised in that** a drop separator (6) extends between the collar (18) and into the pressure jacket (1) transversely to the steam chamber (3).

5. Waste heat boiler according to one of claims 1 to 4, **characterised in that** the lower tube base (8) is penetrated between the rows of tubes (7) by continuous transverse bores (7) open towards the water chamber (2).

## Revendications

1. Chaudière de récupération pour le refroidissement de gaz de synthèse chaud en échange thermique avec de l'eau sous pression d'ébullition, constituée d'une chemise sous pression extérieure (1), qui comporte un compartiment d'eau (2) rempli d'eau en ébullition jusqu'à un niveau de liquide (4) prédéfini et un compartiment de vapeur (3) sus-jacent, de tubes d'échangeur thermique (5), qui sont disposés dans le compartiment d'eau (2) et balayés par le gaz de synthèse à refroidir, et d'un surchauffeur avec des tubes rectilignes (7) pour surchauffer la vapeur saturante formée par l'eau en ébullition, le surchauffeur étant monté en aval des tubes d'échangeur thermique (5) et étant disposé à l'intérieur de la chemise sous pression (1) et au moins en partie dans le compartiment de vapeur (3) au-dessus du niveau de liquide (4), les tubes (7) du surchauffeur étant balayés par le gaz de synthèse chaud et contournés par l'écoulement de vapeur s'échappant du compartiment d'eau (2), **caractérisée en ce que** les tubes (7) du surchauffeur sont logés hermétiquement dans un fond inférieur de tubes (8) et dans un fond supérieur de tubes (9) et entourés par une chemise de guidage (11), que le fond de tubes inférieur (8) délimite vers le haut un compartiment d'admission de gaz (10) dans lequel débouchent les tubes d'échangeur thermique (5), et que le fond de tubes inférieur (8) avec le compartiment d'admission de gaz (10) se situe dans le compartiment d'eau (2) au-dessous du niveau de liquide (4).

2. Chaudière de récupération suivant la revendication 1, **caractérisée en ce que** la partie supérieure du surchauffeur dépasse de la chemise sous pression (1) et que la chemise de guidage (11) est assemblée hermétiquement avec la chemise sous pression (1) à l'endroit de passage du surchauffeur.

3. Chaudière de récupération suivant l'une des revendications 1 et 2, **caractérisée en ce que** la chemise de guidage (11) s'étend jusqu'au voisinage du fond de tubes inférieur (8), que le fond de tubes inférieur (8) est assemblé avec un collet (18), qui entoure la chemise de guidage (11) sur une longueur partielle du surchauffeur en formant un espace annulaire (19) à distance radiale, et que le collet (18) pénètre jusque dans le compartiment de vapeur (3).

4. Chaudière de récupération suivant la revendication 3, **caractérisée en ce qu'**un séparateur de gouttes (6) s'étend transversalement au travers du compartiment de vapeur (3) entre le collet (18) et la chemise sous pression (1).

5. Chaudière de récupération suivant l'une des revendications 1 à 4, **caractérisée en ce que** le fond de tubes inférieur (8) est traversé par des trous transversaux continus (17), entre les rangées de tubes (7), qui sont ouverts en direction du compartiment d'eau (2).
